# EUROPÄISCHE PATENTSCHRIFT

(11) **EP 0 665 354 B1**
(45) Veröffentlichungstag und Bekanntmachung des Hinweises auf die Patenterteilung: **06.08.1997**
(21) Anmeldenummer: 94119213.0
(22) Anmeldetag: 06.12.1994
(51) Int. Cl.: E05D 11/00

(54) **Sicherheitseinrichtung für Türen, Fenster und dergleichen**
Security device for doors, windows or the like
Dispositif de sécurité pour portes, fenêtres ou similaires

(30) Priorität: 03.01.1994 DE 9400022 U
(43) Veröffentlichungstag der Anmeldung: 02.08.1995
(73) Patentinhaber: Dr. Hahn GmbH & Co. KG, D-41189 Mönchengladbach (DE)
(72) Erfinder: Bögel-Pötter, Jürgen, D-41844 Wegberg (DE); Kleinschumacher, Rainer, D-41747 Viersen (DE)
(74) Vertreter: Palgen, Peter, Dr. Dipl.-Phys.

(56) Entgegenhaltungen:
- DE-A- 3 406 594
- DE-U- 7 723 371
- DE-U- 8 900 012
- FR-A- 944 211
- US-A- 2 571 633
- US-A- 4 063 330

## Beschreibung

Die Erfindung bezieht sich auf eine Sicherheitseinrichtung der dem Oberbegriff der unabhängigen Ansprüche 1 und 3 entsprechenden Art.

Eine solche Sicherheitseinrichtung ist aus dem DE-GM 77 23 371 bekannt. Der Sicherheitsdorn ist hierbei am Flügelrahmen angebracht und greift beim Schließen des Flügels in eine Lochung in der dem Flügelrahmen zugewandten Seite des feststehenden Rahmens ein. Die Lochung beläßt etwas Spiel, so daß durch den Sicherungsdorn das öffnen und Schließen des Flügels nicht behindert ist. Der Sicherungsdorn bewirkt, daß bei geschlossenem Flügel eine Hemmung gegen das Herausreißen des Flügels senkrecht zur Rahmenfläche gegeben ist, weil der Sicherungsdorn unter Überbrückung des Spaltraums zwischen feststehendem Rahmen und Flügelrahmen wie ein Riegel in dem feststehenden Rahmen hinübergreift.

Ein ähnlicher Sicherheitsdorn geht aus der DE-A-3406594 hervor. In den einander unmittelbar gegenüberliegenden Seiten des feststehenden Rahmens und des Flügelrahmens sind Metallschienen angebracht, von denen eine einen vorstehenden konisch zugespitzten Sicherungsdorn trägt, der beim Schließen des Flügels in eine Lochung der gegenüberliegenden Metallschiene eingreift.

Gemeisam ist beiden vorgenannten Ausführungsformen, daß sie nur eine Sicherheit gegen gewaltsames Verlagern des Flügels senkrecht zu Rahmenebene bieten.

Ein erheblicher Anteil der heute eingesetzten Türen, Fenster und dergleichen besitzt Rahmen aus Hohlprofilen aus Kunststoff, Stahl oder Aluminium, bei denen aus Konstruktiven Gründen rings um den Flügelrahmen zum festehenden Rahmen hin ein von Dichtungen überbrückter Spaltraum besteht. Die Festigkeit der Hohlprofile genügt zwar dem normalen Betrieb beim öffnen und Schließen des Flügels vollauf, kommt jedoch beim gewaltsamen Kraftangriff an Grenzen. So wird bei einem Einbruch manchmal versucht, mit einem Brecheisen auf der Schließseite in den Spaltraum zwischen dem dortigen Teil des feststehenden Rahmens und des Flügelrahmens zu gelangen und den Flügel aufzuhebeln, indem mit dem Brecheisen eine senkrecht zur Scharnierachse wirkende vom feststehenden Rahmen hinweggerichtete große Kraft ausgeübt wird, die schließlich den Flügelrahmen soweit von dem feststehenden Rahmen entfernt, daß die Falle des Schlosses außer Eingriff am Flügelrahmen kommt und der Flügel geöffnet werden kann.

Die große Kraft muß auf der gegenüberliegenden Scharnierseite von den Bändern aufgenommen werden, die auf den zur Rahmenfläche parallelen Vorderseiten des Flügelrahmens und des feststehenden Rahmens angeschraubt sind und von den ausgeübten Kräften ungünstig, d.h. seitlich getroffen werden, so daß Dreh- und Biegemomente entstehen, die erfahrungsgemäß dazu führen, daß sich die nicht all zu widerstandsfähigen Hohlprofile des feststehenden Rahmens und des Flügelrahmens so deformieren, daß der Flügel den auf ihn ausgeübten Kräften nachgibt und sich der Spaltraum auf der Scharnierseite verringert, d.h. der Flügelrahmen wird dort gegen den feststehenden Rahmen herangedrückt, wobei sich die Hohlprofile im Bereich der Bänder durch Beulung verformen. Diese Verlagerung des Flügels in seiner Ebene erleichtert es einem Einbrecher, die Falle des Schlosses auf der Schießseite außer Eingriff zu bringen.

Der Erfindung liegt die Aufgabe zugrunde, eine Einbruchshemmung dadurch zu schaffen, daß die Verlagerung des Flügels in seiner Ebene unter Freigabe der Schloßfalle erschwert wird.

Diese Aufgabe wird durch die in Ansprüche 1 und 3 wiedergegebene Erfindung gelöst.

Der Sicherungsdorn stützt sich hierbei parallel zur Rahmenfläche und senkrecht zur Scharnierachse an der Wandung des feststehenden Rahmens ab, so daß die bei dem Versuch des Aufhebelns des Flügels auf der Schließseite auftretenden Kräfte nicht nur von den seitlich beanspruchten Bändern, sondern auch direkt durch ein Element abgefangen werden, welches in Richtung der auf den Flügel ausgeübten Kräfte wirkt und ein direktes Gegenlager zu diesen Kräften bildet.

Dem aus dem DE-GM 77 23 371 bekannten Sicherungsdorn wird durch die Erfindung eine Zusatzfunktion bei dem Abfangen von in der Rahmenebene wirkenden Kräften verliehen, indem Mittel vorgesehen sind, die die Eingriffstiefe des Sicherungsdorns begrenzen und somit verhindern, daß sich der Flügel gegen die Scharnierseite des feststehenden Rahmens weiter verlagern kann.

Die Mittel bestehen in einem Umfangsvorsprung, beispielsweise in Gestalt eines in einer Querbohrung des Sicherungsdorns sitzenden starken Querstiftes, der sich von außen gegen den Rand der zugehörigen und Öffnung setzt und vorzugsweise als um den ganzen Umfang durchgehender Umfangsbund (Anspruch 2) gebildet ist.

Gemäß unabhängigem Anspruch 3 besteht eine einfachere Alternative darin, im feststehenden Rahmen ein Widerlager für das vorstehende Ende des Sicherungsdorns vorzusehen, gegen welches sich dieser mit seiner voreilenden Stirnfläche beim Schließen des Flügels setzt und welches die bei einem Versuch des gewaltsamen Öffnens des Flügels auf diesen in seiner Ebene ausgeübten Kräfte abzufangen in der Lage ist.

Da solche Kräfte zunächst einmal von den Bändern abgefangen werden, empfiehlt es sich, auch den Sicherungsdorn dort anzuordnen (Anspruch 4), wobei sich dabei die Möglichkeit zur Heranziehung der Befestigungsstücke zum Eingriff der Befestigungsschrauben auch für die Festlegung des Sicherungsdorns bzw. zur Bildung eines Widerlagers ergibt (Anspruch 5).

Der Sicherungsdorn ist vorzugsweise durch Einschrauben befestigt (Anspruch 6), was eine einfache Justierung bei gleichzeitiger Übertragung hoher axialer Kräfte ermöglicht. Dies ist allerdings durch das DE-GM 77 23 371 für sich genommen schon bekannt.

Damit sich eine gefundene Justierung im normalen Betrieb des Flügels nicht verändert, empfiehlt sich eine Verdrehsicherung nach Anspruch 7, die im einzelnen gemäß Anspruch 8 ausgebildet sein kann.

Um die bei einem Einbruchsversuch auftretenden Kräfte auf größere Übertragungsflächen zu verteilen und nicht nur lokal in die Wandungen des Hohlprofils einzuleiten, empfiehlt sich eine Sicherungsbuchse nach Anspruch 9, die sowohl bei einem Sicherungsdorn mit Umfangsbund als auch bei einem Sicherungsdorn mit an einem Wiederlager aufsitzender Stirnfläche verwendbar ist. Da die Sicherungsbuchse axial verstellbar ist, können unterschiedlich breite Rahmenprofile mit einer einheitlich herzustellenden Befestigungsplatte für Türband-Rahmenteile versehen werden.

Im Prinzip ist es gleichgültig, ob der Sicherungsdorn im Flügelrahmen oder im feststehenden Rahmen angeordnet ist. Je nach Ausbildung der Hohlprofile kann bei einem im feststehenden Rahmen angeordneten Sicherungsdorn dieser aber in die lichte Öffnung hineinragen und sich als Hindernis erweisen. Aus diesem Grunde ist die Befestigung des Sicherungsdorns im Flügel gemäß Anspruch 10 bevorzugt.

In der Zeichnung sind Ausführungsbeispiele der Erfindung dargestellt.
Fig. 1 zeigt einen Horizontalschnitt durch eine Tür bei einem Einbruchsversuch;
Fig. 2 zeigt einen horizontalen Teilschnitt durch den unteren Bereich der Fig. 1, also durch die Scharnierseite;
Fig. 3 zeigt einen entsprechenden Teilschnitt mit einer anderen Ausführungsform der Erfindung;
Fig. 4 zeigt eine Ansicht nach Linie IV in Fig. 3 bei um 90° geöffnetem Flügel;
Fig. 5 zeigt einen Ausschnitt aus Fig. 3 mit einer anderen Ausführungsform.

In Fig. 1 ist ein Horizontalschnitt durch eine als Ganzes mit 10 bezeichnete Tür dargestellt, deren feststehender Rahmen 1 ringsum in das Mauerwerk 2 eingelassen oder daran befestigt ist. Die Tür 10 umfaßt einen als Ganzes mit 3 bezeichneten Flügel mit einem Flügelrahmen 4, der in der lichten Öffnung des feststehenden Rahmens 1 angeordnet ist. Die Begrenzungsflächen des feststehenden Rahmens 1 und des Flügelrahmens 4 liegen in dem Ausführungsbeispiel in gleichen vertikalen Ebenen.

Der feststehende Rahmen 1 und der Flügelrahmen 4 bestehen in dem Ausführungsbeispiel aus Hohlprofilen aus Aluminium, Stahl oder Kunststoff, wie es aus den Fig. 2 und 3 ersichtlich ist. Aus konstruktiven Gründen verbleiben zwischen den einander zugewandten Seiten 1' des feststehenden Rahmens und 4' des Flügelrahmens (s. Fig. 1 unten) Spalträume 5 einer gewissen Größe, in denen im allgemeinen eine oder mehrere Dichtungen angeordnet sind.

Bei dem Horizontalschnitt der Fig. 1 ist die Schließseite oben und durch die Klinke 6 angedeutet. Auf der in Fig. 1 unten gelegenen Scharnierseite sind zwei oder mehrere Bänder 7 mit einem Flügelbandteil 8 und mindestens je einem Rahmenbandteil 9 vorgesehen, die um eine vertikale Scharnierachse 11 gegeneinander verschwenkbar sind. Die Bandteile 8,9 sind mittels Befestigungsschrauben an den gemäß Fig. 1 rechten ebenen Begrenzungsflächen des feststehenden Rahmens 1 und des Flügelrahmens 4 befestigt.

Bei einem Einbruchsversuch könnte ein Einbrecher mit einem Brecheisen B gegen den gemäß Fig. 1 oberen, schloßseitigen Spaltraum eindringen und eine Hebelwirkung in Pfeilrichtung ausüben, was zu einer erheblichen Kraft 12 in der Rahmen- bzw. Flügelebene führt, die zunächst von den Bändern 7 abgefangen wird. Die Kraft 12 wirkt in der Flügelebene, während die Bandteile 8,9 außerhalb derselben angeordnet sind. Zwischen dem Wirkungsbereich der Kraft 12 und der Scharnierachse 11, d.h. dem Angriffspunkt der Gegenkraft, besteht ein Abstand 13 senkrecht zur Kraftrichtung, der zu einem Drehmoment auf die Bandteile 8,9 und einer entsprechenden Beulbeanspruchung der Vorderflächen des feststehenden Rahmens 1 und des Flügelrahmens 4 führt. Dieser Beulbeanspruchung sind die relativ dünnwandigen Hohlprofile des feststehenden Rahmens 1 und des Flügelrahmens 4 manchmal nicht gewachsen und es erfolgt im Bereich der Bänder 7 eine Verformung, bei der sich die Fläche 4' des Flügelrahmens 4 der gegenüberliegenden Fläche 1' des feststehenden Rahmens 1 annähert. Es verengt sich also der Spaltraum, und es verlagert sich der ganze Flügel 3 gemäß Fig. 1 nach unten, bis die Falle des Schlosses aus dem gemäß Fig. 1 oben gelegenen Holm des feststehenden Rahmens 1 frei kommt und der Flügel 3 geöffnet werden kann.

Um diese Verlagerung des Flügels 3 nach unten zu unterbinden, ist etwa in Höhe der jeweiligen Bänder 7 ein Sicherungsdorn 20 vorgesehen, der an dem Flügelrahmen 4 befestigt ist und sich beim Schließen des Flügels gegen die diesem zugewandte Fläche 1' des feststehenden Rahmens 1 setzt.

Bei einem Einbruchsversuch in der geschilderten Weise wird die Kraft 12 dann nicht nur durch die Bandteile 8,9 abgefangen, sondern zu einem erheblichen Teil durch den Sicherungsdorn 20, der im Bereich der Rahmen- und Flügeldicke, d.h. in Kraftrichtung angeordnet ist.

In der schematischen Fig. 1 ist gewissermaßen nur das Prinzip der Abstützung des Flügels 3 gegen die Kraft 12 dargestellt. Bei einer konkreten Konstruktion ist etwa die Konfiguration nach Fig. 2 gegeben. Die Ausbildung der Querschnitte des feststehenden Rahmens 1 und des Flügelrahmens 4 können von Fabrikat zu Fabrikat sehr unterschiedlich sein. Gemeinsam ist jedoch, daß es sich stets um ein- oder mehrkammrige Hohlprofile aus Aluminium oder Kunststoff handelt. Die Bandteile 8,9 werden durch Befestigunsschrauben 14 an dem feststehenden Rahmen 1 bzw. dem Flügelrahmen 4 befestigt, die nur durch ihre Mittellinien angedeutet sind, eine einstellbare Distanzbuchse 15 durchgreifen und in ein Befestigungsstück 16 im Inneren des Hohlprofils eingeschraubt werden. Die einstellbaren Distanzbuchsen 15 verhindern, daß die Rahmenprofile unter den Anzugskräften zusammengedrückt werden. Die Köpfe der Befestigungsschrauben 14 werden durch Abdeckprofile 8',9' unzugänglich gemacht.

Auf der dem feststehenden Rahmen 1 zugewandten Seite 4' des Flügelrahmens 4 ist in Höhe jedes Bandes 7 ein Gewindestück 17 angeschraubt, in welches in der aus Fig. 2 ersichtlichen Weise ein Sicherungsdorn 30 eingeschraubt ist, dessen Achse sich senkrecht zur Scharnierachse parallel zur Rahmen- bzw. Flügelebene erstreckt. Der Sicherungsdorn 30 greift mit seiner Spitze 30' in eine Bohrung 18 in der gegenüberliegenden Seite 1' des feststehenden Rahmens 1 mit Spiel ein. Die Eingriffstiefe der Spitze 30' und das Spiels der Bohrung 18 sind so bemessen, daß der Flügel ungehindert geöffnet und geschlossen werden kann.

Der Sicherungsdorn 30 weist nahe seinem voreilenden Ende 30' einen Umfangsbund 19 auf, der bei geschlossenem Flügel unmittelbar vor der Oberfläche der Seite 1' gelegen ist. Durch entsprechende Verdrehung des Sicherungsdorns 30 in dem Gewindestück 17 kann die entsprechende Einstellung gefunden werden.

Wenn jetzt große Kräfte auftreten, die den Flügelrahmen 4 gemäß Fig. 2 nach unten zu verlagern trachten, setzt sich der Sicherungsdorn 30 mit seinem Bund 19 vor die Seite 1' des feststehenden Rahmens 1 und überträgt diese Kräfte, wodurch eine Annäherung des Flügelrahmens 4 an den gemäß Fig. 2 unteren Teil des feststehenden Rahmens 1 verhindert wird.

Durch den Eingriff des Sicherungsdorns 30 in die Bohrung 18 ist außerdem eine eine Sicherung des Flügels 3 gegen Herausreißen aus dem feststehenden Rahmen 1 senkrecht zur Rahmen- bzw. Flügelfläche gegeben. Das Gewindestück 17 ist üblicherweise mit Blechschrauben am Flügelrahmen 4 befestigt. Bei starken senkrecht zur Rahmen- bzw. Flügelfläche wirkenden Kräften lockert sich diese Verbindung, so daß es zu einer Auslenkung des Türflügels kommen kann, die den Eingriff kompakter Werkzeuge (z.B. Brechstange) ermöglicht. Dies ist bei der Anordnung gemäß Fig. 3 bis 5 nicht möglich.

Bei dem Ausführungsbeispiel der Fig. 2 ist der Sicherungsdorn 30 etwas oberhalb der Befestigungsstücke 16 vorgesehen. Bei dem Ausführungsbeispiel der Fig. 3 sind die Befestigungsstücke 25,26 in der vorderen, dem Band 7 zugewandten Kammer des Hohlprofils des feststehenden Rahmens 1 bzw. des Flügelrahmens 4 angeordnet und als Winkelprofile ausgebildet, in deren einen Schenkel die Befestigungsschrauben 21 der Bandteile 8,9 direkt eingreifen. Der um 90° abgewinkelte Schenkel 25' des Befestigungsstücks 25 umfaßt eine Gewindebohrung 27 für den Sicherungsdorn 30. In einer Bohrung 29 der die Seite 4' des Flügelrahmens 4 bildenden Wandung sitzt auf dem Gewindeabschnitt des Sicherungsdorns 30 stramm ein elastisch nachgiebiger Ring 24, der das Drehen und damit das ungewollte Verstellen des Sicherungsdorns 30 erschwert.

In dem abgewinkelten Schenkel 26' des Befestigungsstücks 26 ist eine mit Außengewinde versehene Sicherungsbuchse 22 eingeschraubt, die an dem dem Flügelrahmen 4 zugewandten Ende mit der Oberfläche der Seite 1' des Flügelrahmens 1 fluchtet. In die nach außen offene die Bohrung 18 bildende Ausnehmung 23 der Sicherungsbuchse 22 greift das vorder Ende 30' des Sicherungsdorns 30 ein. Der Umfangsbund 19 sitzt auf dem vorderen Rand der Gewindebüchse 22 auf und diese leitet sowohl die in der Rahmen- bzw. Flügelfläche im Sinne des Pfeiles 12 wirkenden Kräfte als auch die senkrecht dazu wirkenden Kräfte auf das Befestigungsstück 26 weiter, wo eine Übertragung auf den feststehenden Rahmen 1 auf einer großen Fläche möglich ist.

Fig. 4 zeigt den Flügel 3 in um 90° geöffnetem Zustand, bei welchem der am Flügelrahmen 4 angeordnete Sicherungsdorn 30 aus der Ausnehmung 23 der am feststehenden Rahmen 1 angeordneten Sicherungsbuchse 22 herausgeführt ist.

Es ist überdies erkennbar, daß das Band 7 ein dreiteiliges oder Scharnierband ist, bei welchem oberhalb und unterhalb des Flügelbandteils 8 je ein Rahmenbandteil 9 vorgesehen ist. Das dreiteilige oder Scharnierband ist nur beispielhaft dargestellt. Denkbar ist auch, daß zweiteilige Bänder verwendet werden. Bei der Ausbildung der Sicherheitseinrichtung gemäß Fig. 3, 4 und 5 müssen dann lediglich entsprechend lange Befestigungsstücke vorgesehen sein, die entweder auf der Rahmenseite die Sicherungsbuchse oder auf der Flügelseite den Sicherungsdorn aufnehmen.

In Fig. 5 ist eine Abwandlung dargestellt, bei der der Sicherungsdorn 40 keinen Umfangsbund 19 aufweist, sondern mit seiner voreilenden Stirnfläche auf einem durch einen Ansatz des abgewinkelten Schenkels 28' gebildeten Wiederlager 28'' aufsitzt. Die im Sinne des Pfeiles 12 wirkenden Kräfte werden also in das Befestigungsstück 28 abgeleitet, während etwaige senkrecht zur Rahmen- bzw. Flügelfläche wirkende Kräfte an der Bohrung 18 abgefangen werden.

## Patentansprüche

1. Sicherheitseinrichtung an einer Tür (10), einem Fenster oder dergleichen,
deren Flügel (3) mittels Bändern (7) in der lichten Öffnung eines feststehenden Rahmens (1) um eine Scharnierachse (11) schwenkbar gelagert sind,
wobei der feststehende Rahmen (1) und/oder der Flügelrahmen (4) aus Hohlprofilen bestehen,
bei denen zwischen den einander zugewandten Seiten (1') des feststehenden Rahmens (1) und (4') des Flügelrahmens (4) ein Spaltraum (5) verbleibt,
und bei denen ein Sicherungsdorn (20,30,40) vorgesehen ist, dessen Achse parallel zur Rahmenebene und senkrecht zur Scharnierachse (11) verläuft und der auf der Bandseite in einer der einander gegenüberliegenden Seiten (1',4') des feststehenden Rahmens (1) oder des Flügels (3) fest angeordnet ist und aus der Seite (1',4') des feststehenden Rahmens (1) oder des Flügels (3) gerade soweit vorsteht, daß er beim Schließen des Flügels (3) in eine Öffnung (18,23) in der gegenüberliegenden Seite (4',1') des anderen Elements (4,1) eingreift, ohne das Öffnen oder Schließen des Flügels (3) zu behindern,
**dadurch gekennzeichnet,**
daß der Sicherungsdorn (20,30) mindestens einen nahe dem vorstehenden Ende (30') des Sicherungsdorns (30) sich gegen den Öffnungsrand abstützenden Umfangsvorsprung (19) aufweist.

2. Sicherheitseinrichtung nach Anspruch 1, **dadurch gekennzeichnet,** daß der Umfangsvorsprung durch einen Umfangsbund (19) gebildet ist.

3. Sicherheitseinrichtung an einer Tür (10), an einem Fenster oder derdergleichen,
deren Flügel (3) mittels Bändern (7) in der lichten Öffnung eines festehenden Rahmens (1) um eine Scharnierachse (11) schwenkbar gelagert sind,
wobei der feststehende Rahmen (1) und/oder der Flügelrahmen (4) aus Hohlprofilen bestehen,
bei denen zwischen den einander zugewandten Seiten (1') des feststehenen Rahmens (1) und (4') des Flügelrahmens (4) ein Spaltraum (5) verbleibt,
und bei denen ein Sicherungsdorn (20,30,40) vorgesehen ist, dessen Achse parallel zur Rahmenebene und senkrecht zu Scharnierachse (11) verläuft und der auf der Bandseite in einer der einander gegenüberliegenden Seiten (1',4') des feststehenden Rahmens (1) oder des Flügels (3) fest angeordnet ist und aus der Seite (1',4') des feststehenden Rahmens (1) oder des Flügels (3) gerade soweit vorsteht, daß er beim Schließen des Flügels (3) in eine Öffnung (18,23) in der gegenüberliegenden Seite (4',1') des anderen Elements (4,1) eingreift, ohne das Öffnen oder Schließen des Flügels (3) zu behindern,
**dadurch gekennzeichnet,**
daß in dem dem Sicherungsdorn (40) gegenüberliegenden Element (1) ein Widerlager (28'') für das vorstehende Ende (40') des Sicherungsdorns (40) vorgesehen ist.

4. Sicherheitseinrichtung nach einem der Ansprüche 1 bis 3, **dadurch gekennzeichnet,** daß der Sicherungsdorn (20,30,40) im Bereich eines Bandes (7) angeordnet ist.

5. Sicherheitseinrichtung nach einem der Ansprüche 1 bis 4, **dadurch gekennzeichnet,** daß in dem feststehenden Rahmen (1) und/oder dem Flügelrahmen (4) angeordnete Befestigungsstücke (25,26,28) zum Eingriff der Befestigungsschrauben (14,21) für das Flügelbandteil (8) bzw. das Rahmenbandteil (9) so ausgedehnt sind, daß sie gleichzeitig der Befestigung des Sicherungsdorns (30,40) bzw. der Bildung eines Widerlagers (28'') dienen können.

6. Sicherheitseinrichtung nach einem der Ansprüche 1 bis 5, **dadurch gekennzeichnet,** daß der Sicherungsdorn (30,40) eingeschraubt ist.

7. Sicherheitseinrichtung nach einem der Ansprüche 1 bis 6, **dadurch gekennzeichnet,** daß eine Verdrehsicherung für den Sicherungsdorn (30,40) vorgesehen ist.

8. Sicherheitseinrichtung nach Anspruch 7, **dadurch gekennzeichnet,** daß die Verdrehsicherung aus einem stramm auf dem Sicherungsdorn (30,40) sitzenden nachgiebigen Ring (24) besteht, der in einem weiteren Teil der von dem Sicherungsdorn (30,40) durchgriffenen Bohrung angeordnet ist.

9. Sicherheitseinrichtung nach einem der Ansprüche 5 bis 8, **dadurch gekennzeichnet,** daß eine in das Befestigungsstück (26) des gegenüberliegenden Elements (1) eingeschraubte Sicherungsbuchse (22) mit einer koaxialen Ausnehmung (23) vorgesehen ist, deren vorderer Rand die Öffnung (18) bildet, in die das vordere Ende (30') des Sicherungsdorns (30) eingreift.

10. Sicherungseinrichtung nach einem der Ansprüche 1 bis 9, **dadurch gekennzeichnet,** daß der Sicherungsdorn (20,30,40) im Flügel (3) angeordnet ist und mit seinem vorstehenden Ende am feststehenden Rahmen (1) angreift.

## Claims

1. Security device on a door (10), a window or the like,
of which the flaps (3) are mounted by means of hinges (7) in the clear opening of a fixed frame (1) about a hinge axis (11),
the fixed frame (10) and/or the frame (4) of the flap comprising hollow sections,
in which a gap (5) is left between the mutually facing side (1') of the fixed frame (1) and (4') of the frame (4) of the flap,
and in which a security pin (20, 30, 40) is provided, of which the axis extends parallel to the plane of the frame and perpendicular to the axis (11) of the hinge and which is rigidly secured on the hinge side in one of the mutually facing sides (1', 4') of the fixed frame (1) or of the flap (3) and projects out of the side (1'. 4') of the fixed frame (1) or of the flap (3) just far enough so that on closing of the flap (3) it engages in an opening (18, 23) in the opposing side (4', 1') of the other element (4, 1) without preventing opening or closing of the flap (3),
characterised in that
the security pin (20, 30) has near its projecting end (30') at least one circumferential projection (19) abutting against the edge of the opening.

2. Security pin according to claim 1, characterised in that the circumferential projection is formed by a circumferential collar (19).

3. Security device on a door (10), a window or the like,
of which the flaps (3) are pivotally mounted by means of hinges (7) in the clear opening of a fixed frame (1) about a hinge axis (11),
the fixed frame (1) and/or the frame (4) of the flap comprising hollow sections,
in which a gap (5) is left between the mutually facing side (1') of the fixed frame (1) and (4') of the frame (4) of the flap,
and in which there is provided a security pin (20, 30, 40) of which the axis extends parallel to the plane of the frames and perpendicular to the axis (11) of the hinges and which is rigidly secured on the hinge side in one of the mutually facing sides (1', 4') of the fixed frame (1) or of the flap (3) and projects out of the side (1', 4') of the fixed frame (1) or of the flap (3) just so far that on closing of the flap (3) it engages in an opening (18, 23) in the opposing side (4', 1') of the other element (4, 1) without preventing opening or closing of the flap (3),
characterised in that
an abutment (28") for the projecting end (40') of the security pin (40) is provided in the element (1) opposite the security pin (40).

4. Security device according to one of claims 1 to 3, characterised in that the security pin (20, 30, 40) is arranged in the neighbourhood of a hinge (7).

5. Security device according to one of claims 1 to 4, characterised in that attachment pieces (25, 26, 28) arranged in the fixed frame (1) and/or the frame (4) of the flap for engagement by the attachment screws (14, 21) for the flap hinge leaf (8) and the frame hinge leaf (9) are expanded so that they can simultaneously serve for attachment of the security pin (30, 40) and for forming an abutment (28").

6. Security device according to one of claims 1 to 5, characterised in that the security pin (30, 40) is screwed in.

7. Security device according to one of claims 1 to 6, characterised in that provision is made for resisting rotation of the security pin (30, 40).

8. Security device according to claim 7, characterised in that the provision for resisting rotation comprises a flexible ring (24) seated tightly on the security pin (30, 40) and mounted in a further part of the bore through which the security pin (30, 40) passes.

9. Security device according to one of claims 5 to 8, characterised in that a security bush (22) screwed into the attachment piece (26) of the opposing element (1) is provided with a coaxial recess (23) of which the front edge forms the opening (18) engaged by the forward end (30') of the security pin (30).

10. Security device according to one of claims 1 to 9, characterised in that the security pin (20, 30, 40) is mounted in the flap and has its forward end engaging the fixed frame (1).

## Revendications

1. Dispositif de sécurité pour portes, fenêtres ou similaires dans lesquels :
- les battants (3) sont montés, par des pentures, (7) dans l'ouverture libre d'un cadre dormant (1), avec possibilité de rotation autour d'un axe de charnière (11), le cadre dormant et/ou le cadre battant (4) étant constitués de profilés creux,
- une fente (5) subsiste entre les faces en regard (1') du cadre dormant (1) et 4') du cadre battant,
- une broche de sécurité (20, 30, 40), d'axe parallèle au plan des cadres et perpendiculaire à l'axe de charnière (11), est fixée vers la penture, sur un des côtés en regard (1', 4') du cadre dormant (1) ou du battant (3), cette broche dépasse par rapport à ce côté (1', 4') du dormant (1) ou du battant (3) juste suffisamment pour venir, lorsque le battant se ferme, en prise dans une ouverture (18, 23) pratiquée dans le côté opposé (4', 1') de l'autre élément (4, 1), ceci sans gêner l'ouverture ou la fermeture du battant,
caractérisé en ce que
la broche de sécurité (20, 30) comporte au moins une saillie périphérique (19) située près de l'extrémité avant (30') de la broche (30) et s'appuyant sur le bord de l'ouverture.

2. Dispositif de sécurité selon la revendication 1,
caractérisé en ce que
la saillie périphérique est constituée par un collet (19).

3. Dispositif de sécurité pour portes, fenêtres ou similaires dans lesquels :
- les battants (3) sont montés, par des pentures, (7) dans l'ouverture libre d'un cadre dormant (1), avec possibilité de rotation autour d'un axe de charnière (11), le cadre dormant et/ou le cadre battant (4) étant constitués de profilés creux,
- une fente (5) subsiste entre les faces en regard (1') du cadre dormant (1) et 4') du cadre battant,
- une broche de sécurité (20, 30, 40), d'axe parallèle au plan des cadres et perpendiculaire à l'axe de charnière (11), est fixée vers la penture, sur un des côtés en regard (1', 4') du cadre dormant (1) ou du battant (3), cette broche dépasse par rapport à ce côté (1', 4') du dormant (1) ou du battant (3) juste suffisamment pour venir, lorsque le battant se ferme, en prise dans une ouverture (18, 23) pratiquée dans le côté opposé (4', 1') de l'autre élément (4, 1), ceci sans gêner l'ouverture ou la fermeture du battant,
caractérisé en ce qu'
il est prévu, dans l'élément (1) situé en face de la broche de sécurité (40) un contre-palier pour recevoir l'extrémité en saillie (40') de la broche de sécurité (40).

4. Dispositif de sécurité selon les revendications 1 à 3,
caractérisé en ce que
la broche de sécurité (20, 30, 40) est située près d'une penture (9).

5. Dispositif de sécurité selon une des revendications 1 à 4,
caractérisé en ce que
dans le cadre dormant (1) et/ou dans le cadre battant(4) sont montées des pièces de fixation (25, 26, 28) recevant les vis de fixation (14, 21) de la partie de penture (8) fixée au battant et de la partie de penture (9) fixée au dormant respectivement, les pièces de fixation étant dimensionnées pour pouvoir à la fois assurer la fixation de la broche de sécurité (30, 40) et la formation d'un contre-palier (28').

6. Dispositif de sécurité selon une des revendications 1 à 5,
caractérisé en ce que
la broche de sécurité (30, 40) est vissée

7. Dispositif de sécurité selon une des revendications 1 à 6,
caractérisé en ce qu'
il est prévu une sécurité s'opposant à la rotation de la broche de sécurité (30, 40).

8. Dispositif de sécurité selon la revendication 7,
caractérisé en ce que
la sécurité antirotation est constituée d'une bague flexible (24) enserrant la broche de sécurité (30, 40) et montée dans une autre partie de l'alésage traversé par la broche de sécurité (30, 40).

9. Dispositif de sécurité selon une des revendications 5 à 8,
caractérisé en ce que
dans la pièce de fixation (26) de l'élément (1) situé en face, est vissée une douille de sécurité (22) présentant un évidement (18) dans laquelle est en prise l'extrémité avant (30') de la broche de sécurité (30).

10. Dispositif de sécurité selon une des revendications 1 à 9,
caractérisé en ce que
la broche de sécurité (20, 30, 40) est montée dans le battant (3) et se trouve en prise par son extrémité avant, avec le cadre dormant (1).
